# EUROPÄISCHE PATENTSCHRIFT

(11) **EP 1 262 440 B1**
(45) Veröffentlichungstag und Bekanntmachung des Hinweises auf die Patenterteilung: **07.11.2007**
(21) Anmeldenummer: 02011315.5
(22) Anmeldetag: 23.05.2002
(51) Int. Cl.: B66B 23/00

(54) **Schwingungsdämpfer für Fahrtreppe bzw. Fahrsteig**
Vibrations damper for escalator or moving walkway
Amortisseur de vibrations pour escalier ou tapis roulant

(30) Priorität: 01.06.2001 EP 01810538
(43) Veröffentlichungstag der Anmeldung: 04.12.2002
(73) Patentinhaber: INVENTIO AG, 6052 Hergiswil (CH)
(72) Erfinder: Krampl, David, 1100 Wien (AT)

(56) Entgegenhaltungen:
- PATENT ABSTRACTS OF JAPAN vol. 2000, no. 02, 29. Februar 2000 (2000-02-29) -& JP 11 314873 A (HITACHI LTD), 16. November 1999 (1999-11-16)
- PATENT ABSTRACTS OF JAPAN vol. 2000, no. 02, 29. Februar 2000 (2000-02-29) & JP 11 310376 A (HITACHI LTD), 9. November 1999 (1999-11-09)

## Beschreibung

Die vorliegende Erfindung betrifft eine Fahrtreppe bzw. einen Fahrsteig, die über gewisse Bereiche freitragend ist, gemäß dem Oberbegriff des Anspruchs 1, wie aus der JP-A-310376 bekannt.
Bei der statischen Berechnung von Fahrtreppen müssen vertikale Fachwerkschwingungen berücksichtigt werden, die durch den Ketteneingriff angeregt werden können (Resonanzschwingungen). Nimmt man ausreichende Sicherheiten an, so ergeben sich auf Grund der Sensibilität des Fachwerkschwingungssystems bei Fahrtreppen mit gleichen Feldweiten relativ große verbotene Bereiche. Bei Fahrtreppen mit ungleichen Feldweiten sind diese Bereiche auf Grund der Verallgemeinerung noch grösser. Aus diesen Gründen sind nur relativ wenige Feldweiten verfügbar.

Es ist Aufgabe der vorliegenden Erfindung, die Einschränkungen bei den verfügbaren Feldweiten zu beseitigen.

Diese Aufgabe wird durch eine Fahrtreppe der eingangs genannten Art erfindungsgemäß durch die Merkmale des Anspruchs 1 gelöst.

Erfindungsgemäß ist also ein Schwingungsdämpfer vorgesehen, der die Resonanzschwingungen - sollten sie auftreten - dämpft, so dass sie bei der statischen Berechnung nicht mehr berücksichtigt werden brauchen. Auf diese Weise werden wesentlich mehr Feldweiten realisierbar.

Vorzugsweise ist der Schwingungsdämpfer ein geschwindigkeitsproportionaler Plattendämpfer, der Platten, die sich in zähflüssigem Öl relativ zueinander bewegen, aufweist. Da die zu dämpfenden Schwingungen nur eine sehr kleine Amplitude aufweisen, benötigt man einen gewaltigen Dämpfer. Solch ein geschwindigkeitsproportionaler Plattendämpfer ist für diesen Zweck geeignet.

Anhand der beiliegenden Zeichnung wird die vorliegende Erfindung näher erläutert. Die einzige Figur zeigt eine Fahrtreppe mit erfindungsgemäßem Schwingungsdämpfer.

Die in der Figur dargestellte Fahrtreppe 1 liegt an den Punkten 2, 3 und 4 auf. Es ergibt sich ein relativ kurzer freitragender Bereich zwischen den Punkten 2 und 3 sowie ein wesentlich längerer freitragender Bereich zwischen den Punkten 3 und 4. Zur Dämpfung von Resonanzschwingungen ist ein Schwingungsdämpfer 5 vorgesehen. Dieser ist an der Stelle 6 mit der Fahrtreppe 1 verbunden, die im längeren freitragenden Bereich liegt, wo die Schwingung maximale Elongation hat.

Der Schwingungsdämpfer 5 weist zwei Platten 7 und 8 auf, die über Federn 9 und 10 miteinander verbunden sind. Zwischen den Federn 9 und 10 gibt es einen Bereich 11, wo die beiden Platten 7 und 8 kammartig ineinander greifen. Der gesamte Raum 12 ist mit zähflüssigem Öl gefüllt.

Da der Schwingungsdämpfer 5 nur möglichst kleine Auslenkungen zulassen soll, muss die Federkonstante der Federn 9 und 10 hoch sein. Das Masse-Federverhältnis ist durch die Schwingungsgleichung und die zu dämpfende Frequenz festgelegt. Durch den Bereich 11, wo die beiden Platten 7 und 8 kammartig in zähem Öl ineinander greifen, wird eine gewaltige Dämpfung erzielt, was hier auch notwendig ist, weil die Schwingungsausschläge sehr gering sind.

Mit solch einem Schwingungsdämpfer 5 ist es möglich, sowohl Polygoneffektschwingungen als auch andere fremderregte Schwingungen zu dämpfen.

Anstelle eines Plattendämpfers können grundsätzlich auch andere Bauarten von Dämpfern, wie z.B. gasdruckbeaufschlagte Dämpfer, Elastomerdämpfer oder Kombinationsformen dieser Dämpfer vorgesehen werden, ohne dass sich dadurch das Wesen der Erfindung ändert.

## Patentansprüche

1. Fahrtreppe (1) bzw. Fahrsteig, die bzw. der über gewisse Bereiche freitragend ist, wobei zur Verringerung von Schwingungen ein Schwingungsdämpfer (5) vorgesehen ist, der mit der Fahrtreppe (1) bzw. dem Fahrsteig verbunden ist, **dadurch gekennzeichnet, dass** die Verbindung des Schwingungsdämpfers (5) mit der Fahrtreppe (1) bzw. dem Fahrsteig innerhalb eines freitragenden Bereiches, vorzugsweise an der Stelle (6) der grössten Elongation der Schwingungen, vorgesehen ist.

2. Fahrtreppe bzw. Fahrsteig nach Anspruch 1, **dadurch gekennzeichnet, dass** der Schwingungsdämpfer (5) ein geschwindigkeitsproportionaler Plattendämpfer ist, der Platten, die sich in zähflüssigem Öl relativ zueinander bewegen, aufweist.

3. Fahrtreppe bzw. Fahrsteig nach Anspruch 1, **dadurch gekennzeichnet, dass** der Schwingungsdämpfer (5) ein gasdruckbeaufschlagter Dämpfer ist.

4. Fahrtreppe bzw. Fahrsteig nach Anspruch 2 und 3, **dadurch gekennzeichnet, dass** der Schwingungsdämpfer (5) ein kombinierter Dämpfer ist.

5. Fahrtreppe bzw. Fahrsteig nach Anspruch 1, **dadurch gekennzeichnet, dass** der Schwingungsdämpfer (5) ein Elastomerdämpfer ist.

## Claims

1. Escalator (1) or moving walkway which is self-supporting over certain regions, wherein an oscillation damper (5), which is connected with the escalator (1) or moving walkway, for reducing oscillations is provided, **characterised in that** the connection of the oscillation damper (5) with the escalator (1) or the moving walkway is provided within a self-supporting region, preferably at the point (6) of the greatest elongation of the oscillations.

2. Escalator or moving walkway according to claim 1, **characterised in that** the oscillation damper (5) is a speed-proportional plate damper comprising plates which move relative to one another in viscous oil.

3. Escalator or moving walkway according to claim 1, **characterised in that** the oscillation damper (5) is a damper loaded by gas pressure.

4. Escalator or moving walkway according to claims 2 and 3, **characterised in that** the oscillation damper (5) is a combined damper.

5. Escalator or moving walkway according to claim 1, **characterised in that** the oscillation damper (5) is an elastomeric damper.

## Revendications

1. Escalier roulant (1) ou tapis roulant qui est suspendu dans certaines zones, sur lequel il est prévu pour réduire les vibrations un amortisseur de vibrations (5) qui est relié à l'escalier roulant (1) ou au tapis roulant,
**caractérisé en ce que** la liaison entre l'amortisseur de vibrations (5) et l'escalier roulant (1) ou le tapis roulant est prévue à l'intérieur d'une zone suspendue, de préférence à l'endroit (6) de la plus grande amplitude des vibrations.

2. Escalier roulant ou tapis roulant selon la revendication 1, **caractérisé en ce que** l'amortisseur de vibrations (5) est constitué par un amortisseur à plaques proportionnel à la vitesse (5) qui comporte des plaques qui se déplacent l'une par rapport à l'autre dans de l'huile visqueuse.

3. Escalier roulant ou tapis roulant selon la revendication 1, **caractérisé en ce que** l'amortisseur de vibrations (5) est constitué par un amortisseur contraint par une pression de gaz.

4. Escalier roulant ou tapis roulant selon les revendications 2 et 3, **caractérisé en ce que** l'amortisseur de vibrations (5) est constitué par un amortisseur combiné.

5. Escalier roulant ou tapis roulant selon la revendication 1, **caractérisé en ce que** l'amortisseur de vibrations (5) est constitué par un amortisseur en élastomère.
